# EUROPÄISCHE PATENTSCHRIFT

(11) **EP 1 420 124 B1**
(45) Veröffentlichungstag und Bekanntmachung des Hinweises auf die Patenterteilung: **07.03.2007**
(21) Anmeldenummer: 03025578.0
(22) Anmeldetag: 08.11.2003
(51) Int. Cl.: E04F 13/08, E04F 13/14

(54) **Vorgehängte Fassadenkonstruktion mit Keramikbauelementen**
Curtain wall construction with ceramic building elements
Mur-rideau avec eléments de construction en céramique

(30) Priorität: 16.11.2002 DE 10253494
(43) Veröffentlichungstag der Anmeldung: 19.05.2004
(73) Patentinhaber: Moeding Keramikfassaden GmbH, 84163 Marklkofen (DE)
(72) Erfinder: Girnghuber, Claus, 84163 Marklkofen (DE); Kelm, Eckehart, 82205 Gilching (DE)
(74) Vertreter: Köhler, Walter

(56) Entgegenhaltungen:
- DE-A- 2 912 807
- DE-U- 29 612 473
- FR-A- 990 656
- FR-A- 2 652 845
- US-A- 4 294 051
- US-A- 5 860 527

## Beschreibung

Die Erfindung betrifft eine vorgehängte Fassadenkonstruktion mit Keramikbauelementen zur Anordnung an einem Bauwerk, vorzugsweise an einem Gebäude oder einer ortsfesten Tragkonstruktion.

Bekannte Keramikbauelemente sind nicht oder nur sehr begrenzt auf Biegung und Zug beanspruchbar. Sie werden bei ihrer Anordnung im Bauwerk herkömmlicherweise flächig über ihre gesamte horizontale Erstreckung oder über einen großen Bereich ihrer horizontalen Erstreckung gegebenenfalls über mehrere gleichmäßig verteilte Lagerpunkte abgestützt. Keramikbauelemente werden z. B. zur Dachabdeckung - als sogenannte Dachziegel ausgebildet - eingesetzt. In ihrer Anordnung am Dach sind sie jeweils flächig oder auf über ihre Flächenerstreckung gleichmäßig verteilte Auflagerpunkte aufeinander und auf der Dachunterkonstruktion abgestützt. Entsprechendes gilt für Ziegelsteine in ihrer Anordnung im Mauerverband. Sie sind hierbei unter flächiger Auflage übereinander angeordnet und somit auf Druck beansprucht.

DE 296 12 473 U1 beschreibt eine vermauerte Sturzkonstruktion. Die Sturzkonstruktion weist ein Bauelement auf, das aus mehreren Ziegelsteinen besteht, die von einer oder mehreren Zugstangen unter Vorspannung durchgriffen sind. Dieses Bauelement ist als Sturzelement für eine Maueröffnung im Ziegelmauerwerk vermauert.

US 5 860 257 beschreibt eine vorgehängte Fassadenkonstruktion, bei der keramische Beschattungselemente als Fassadenelemente vorgesehen sind, die nicht unter Vorspannung stehen. Die Fassadenelemente sind von einem Tragelement im Sinne einer Absturzsicherung von Bruchstücken durchgriffen.

In der modernen Architektur werden stabförmige Keramikbauelemente als sogenannte Baguettes eingesetzt. In ihrer montierten Anordnung im Bauwerk sind sie an ihren Stirnenden oder an einigen wenigen Punkten zwischen ihren Stirnenden in der ortsfesten Tragkonstruktion horizontal ausgerichtet abgestützt. Aufgrund der geringen Biegefestigkeit des Keramikmaterials können die Längenabmessungen dieser Baguettes nur sehr begrenzt gewählt werden. Bereits aufgrund des Eigengewichtes des Keramikelements kann es mitunter bereits bei geringeren Spannweiten zum Bruch des Keramikkörpers kommen. Dies gilt auch bei Konstruktionen, bei denen der Keramikkörper von einem Metallstab durchgriffen wird, über den das Bauelement in der ortsfesten Tragkonstruktion abgestützt ist. Auch bei diesen Konstruktionen kommt es bei entsprechenden Längenabmessungen des Keramikkörpers bereits aufgrund des Eigengewichts zum Bruch des Keramikkörpers.

Der Erfindung liegt die Aufgabe zugrunde, ein Keramikbauelement der eingangs genannten Art zu schaffen, das in der Lage ist, Biege- und/oder Zugbeanspruchungen aufzunehmen. Es sollen biegefeste Ausführungen des Keramikbauelements ermöglicht werden, die länglich oder plattenförmig ausgebildet sind und vorzugsweise horizontal ausgerichtet in dem Bauwerk oder irgendeiner anderen ortsfesten Tragkonstruktion aufgehängt werden können.

Diese Aufgabe löst die Erfindung mit dem Gegenstand des Anspruchs 1.

Diese Lösung sieht vor, daß das Keramikbauelement als vorgespanntes Bauelement ausgebildet ist. Es besteht aus einem einteiligen oder mehrteiligen Keramikkörper, der mindestens ein den Keramikkörper durchgreifendes und/oder entlanggreifendes Vorspannzugglied aufweist. Im Bereich der gegenüberliegenden Enden des Keramikkörpers sind Vorspannwiderlager abgestützt, die mit den Enden des Vorspannzugglieds derart zusammenwirken, daß das Vorspannzugglied auf Zug und der Keramikkörper auf Druck vorgespannt wird. Dieses vorgespannte Bauelement ist sodann auf Biegung und/oder Zug beanspruchbar. Es kann in horizontaler Lage mehr oder weniger freitragend in dem Gebäude oder einer anderen Tragkonstruktion montiert werden. Der Keramikkörper kann als länglicher und/oder plattenförmiger Körper mit relativ großer Längs- bzw. Flächenerstreckung ausgebildet werden und an nur wenigen mit Abstand zueinander angeordneten Auflagerpunkten abgestützt montiert werden. Die Lagerung kann in einer starren ortsfesten Anordnung erfolgen, so daß das Keramikbauelement in dem Bauwerk oder in einer anderen Tragkonstruktion also unbeweglich starr angeordnet ist. Die Lagerung des Keramikbauelements kann jedoch auch in einem beweglichen Lager erfolgen, so daß das Bauelement in seiner Anordnung im Bauwerk oder in einer anderen Tragkonstruktion beweglich, z. B. schwenkbar, ist.

Es sind Ausführungen mit einachsiger Vorspannung möglich. Vorteilhafterweise können Baguettes mit stabförmiger Ausgestaltung in dieser Weise ausgeführt werden.

Bei weiteren Ausführungen können mehrere den Keramikkörper durchgreifende Vorspannzugglieder vorgesehen sein. Es sind hierbei Ausführungen vorgesehen, bei denen die Vorspannzugglieder in einer gemeinsamen Ebene parallel zueinander angeordnet sind. In dieser Weise werden vorteilhafterweise plattenförmige Bauelemente ausgeführt.

Bei weiteren Ausführungen ist vorgesehen, daß mehrere nicht in einer gemeinsamen Ebene angeordnete Vorspannzugglieder den Keramikkörper durchgreifen. Derartige Ausführungen sind insbesondere für Keramikkörper geeignet, die eine größere Dickenerstreckung aufweisen, z. B. stabförmige Bauelemente mit größerem Querschnitt oder plattenförmige Elemente mit größerer Dicke oder auch Elemente, die beliebigen Querschnitt aufweisen, z.B. Elemente, die weder stab- noch plattenförmig ausgebildet sind.

Es sind Ausführungen vorgesehen, bei denen das Vorspannzugglied den Keramikkörper in einem Durchgangsloch des Keramikkörpers durchgreift, das heißt bei denen das Vorspannzugglied in dem Durchgangsloch verläuft. Das Durchgangsloch ist vorzugsweise als ein bei der keramischen Fertigung des Keramikkörpers vor dem Brennen ausgeformtes Durchgangsloch ausgebildet. Ausführungen, bei denen das Durchgangsloch nachträglich eingebracht oder nachträglich in irgendeiner Weise bearbeitet wird, sind jedoch denkbar. Es sind Ausführungen vorgesehen, bei denen mehrere solcher Durchgangslöcher in dem Keramikkörper ausgebildet sind und bei denen mehrere der Durchgangslöcher jeweils von einem oder mehreren Vorspannzuggliedern durchgriffen werden. Bei diesen Ausführungen können sämtliche Durchgangslöcher mit den Vorspannzuggliedern ausgerüstet werden. Es sind jedoch auch Ausführungen vorgesehen, bei denen einige der Durchgangslöcher frei bleiben, das heißt nicht von Vorspannzuggliedern durchgriffen werden.

Das Vorspannzugglied kann in dem Durchgangsloch so angeordnet werden, daß es im Bereich zwischen den Vorspannwiderlagern mit dem Keramikkörper nicht oder zumindest radial nicht in Kontakt steht, das heißt bei diesen Ausführungen ist das Vorspannzugglied mit Abstand zur Wandung des Durchgangslochs angeordnet. Es sind jedoch auch Ausführungen vorgesehen, bei denen das Vorspannzugglied zumindest in einem Abschnitt im Bereich zwischen den Vorspannwiderlagern in unmittelbarem Kontakt mit dem Keramikkörper steht oder mit geringem Spiel zu dem Keramikkörper angeordnet ist, vorzugsweise in eine Ausnehmung in der Wandung des Durchgangslochs eingreift. Diese Ausnehmung kann bei bevorzugten Ausführungen hinterschnitten ausgebildet sein und auf diese Weise gewissermaßen eine Verhakung zwischen dem Vorspannzugglied und dem Keramikkörper in diesem Bereich erfolgen. Vorzugsweise kann das Vorspannzugglied hierfür auch radial abstehende Schenkel oder radial abstehende Arme aufweisen, die in die Ausnehmung eingreifen. Bei diesen Ausführungen, bei denen zwischen dem Vorspannzugglied und dem Keramikkörper ein formschlüssiger oder verhakender Eingriff erfolgt, kann das Vorspannzugglied als Verdrehsicherung und/oder Bruchabsturzsicherung des Keramikkörpers wirken.

Bei weiteren Ausführungen ist in dem das Vorspannzugglied aufnehmenden Durchgangsloch ein Verfüllmaterial aufgenommen. Das Verfüllmaterial wird vorzugsweise nach dem Verspannen in das Durchgangsloch eingefüllt. Auf diese Weise wird eine weitere Verfestigung und Stabilisierung des vorgespannten Bauelements erhalten. Bei dem Verfüllmaterial kann es sich um Mörtel oder Beton oder irgendeine andere aushärtende Masse handeln.

Bei bevorzugten Ausführungen ist vorgesehen, daß der Keramikkörper aus zwei oder mehr Keramikkörpermodulen ausgebildet ist, die vorzugsweise identisch aufgebaut, in einer Reihe hintereinander angeordnet den Keramikkörper bilden und von einem gemeinsamen einteiligen oder mehrteiligen zusammengesetzten Vorspannzugglied durchgriffen werden. Die aneinander angrenzenden Keramikkörpermodule können unmittelbar aufeinander "Knirsch" angeordnet sein, es kann aber auch zwischen den aneinander angrenzenden Keramikkörpermodulen eine Zwischenfugeneinlage, z. B. eine druckfeste Platte aus Kunststoff, Metall oder dergleichen, angeordnet sein. Diese Zwischenfugeneinlage kann eine glatte Oberfläche oder eine strukturierte Oberfläche aufweisen, um eine flächige bzw. eine punktuelle Auflage zu realisieren. Die Zwischenfugeneinlage wird mindestens zur Aufnahme der Vorspannkräfte ausreichend druckfest ausgebildet. Hinsichtlich ihrer geometrisch konstruktiven Ausgestaltung wird die Zwischenfugeneinlage im Querschnitt, vorzugsweise im Querschnitt des Keramikkörpermoduls, entsprechend, insbesondere gleich groß wie der Querschnitt des Keramikkörpermoduls ausgebildet. Es sind jedoch auch Ausführungen möglich, bei denen die Zwischenfugeneinlage im Querschnitt kleiner oder größer als der Querschnitt des Keramikkörpermoduls ausgebildet ist. Die Zwischenfugeneinlage kann bei bevorzugten Ausführungen mit einem Befestigungsarm verbunden werden oder als Teil eines Befestigungsarms ausgebildet sein, der zur Verbindung mit einem ortsfesten Lager zur Abstützung in dem Gebäude oder einer anderweitigen ortsfesten Tragkonstruktion dient. Dieser Befestigungs- oder Tragarm bildet damit einen Bestandteil einer Befestigungseinrichtung zur Abstützung des Keramikbauelements.

Das Keramikbauelement kann unbeweglich oder beweglich an einem ortsfesten Lager, z. B. an einer ortsfesten Tragkonstruktion oder einem Gebäude oder einem beweglichen Bauteil des Gebäudes abgestützt sein. In diesem Zusammenhang sind Ausführungen möglich, bei denen das Keramikbauelement als unbeweglich gelagertes, ortsfest abgestütztes Fassadenelement ausgebildet ist. Bei anderen Ausführungen kann das Keramikbauelement als beweglich gelagerter Belichtungs- oder Belüftungsflügel ausgebildet sein. Fernerhin sind Ausführungen möglich, bei denen das Keramikbauelement als festgelagerter, vorzugsweise horizontal oder vertikal ausgerichteter Sonnenschutzflügel oder als beweglich gelagerter Flügel einer Sonnenschutz- und/oder Klimaschutzeinrichtung ausgebildet ist.

Bei den verschiedenen Ausführungen ergeben sich aufgrund der Vorspannung des Keramikbauelements vielfältige Gestaltungsfreiheiten hinsichtlich der Abmessungen und Formgestaltung sowie hinsichtlich der Ausgestaltung der Aufhängung der Bauelemente in dem Gebäude oder irgendeiner anderen, vorzugsweise ortsfesten Tragkonstruktion.

Im folgenden werden Ausführungsbeispiele anhand von Figuren beschreiben. Dabei zeigen:
- Fig. 1a: eine geschnittene Frontansicht eines plattenförmigen vorgespannten Keramikbauelements, bestehend aus zwei Keramikkörpermodulen;
- Fig. 1b: eine Horizontalschnittansicht entlang Linie B-B in Fig. 1a;
- Fig. 1c Fig. 1d: eine Vertikalschnittansicht entlang Linie C-C in Fig. 1a; eine Seitenansicht in Fig. 1a;
- Fig. 2a bis Fig. 2d: eine Horizontalschnittansicht im Bereich des Vorspannwiderlagers in Fig. 1a für vier abgewandelte Ausführungsbeispiele;
- Fig. 3: eine Frontansicht von sechs vorgespannten Keramikbauelementen, die sich darin unterscheiden, daß sie aus einem oder unterschiedlich vielen Keramikkörpermodulen zusammengesetzt sind;
- Fig. 4a: eine Seitenansicht im Bereich der Zwischenfuge mit an der Zwischenfugeneinlage einstückig angeformtem Befestigungsarm;
- Fig. 4b: eine Schnittansicht entlang Linie B-B in Fig. 4a;
- Fig. 5a und Fig. 5b: den Fig. 4a und 4b entsprechende Darstellungen eines abgewandelten Ausführungsbeispiels mit in die Zwischenfugeneinlage hakenförmig untergreifendem Befestigungsarm;
- Fig. 6a: Frontansicht einer vor einer Gebäudewand aufgehängten hinterlüfteten Fassadenwandkonstruktion mit vorgespannten Fassadenplatten;
- Fig. 6b: Draufsicht in Fig. 6a von oben;
- Fig. 6c: Seitenansicht in Fig. 6a, teilweise geschnitten;
- Fig. 7a: Frontansicht einer vor einer Gebäudewand in einer ortsfesten Tragkonstruktion aufgehängten Fassadenwand mit um ihre mittlere Horizontalachse schwenkbar gelagerten Flügeln aus vorgespannten plattenförmigen Keramikbauelementen;
- Fig. 7b: Seitenansicht in Fig. 7a;
- Fig. 8a: Frontansicht einer Brückenkonstruktion, mit beidseitig jeweils drei Stufen und einem Brückenpodest, bestehend aus horizontal angeordneten vorgespannten plattenförmigen Keramikbauelementen, und einem Geländer, bestehend aus einem vertikal angeordneten plattenförmigen Keramikbauelement;
- Fig. 8b: Seitenansicht in Fig. 8a von links;
- Fig. 8c: Draufsicht in Fig. 8a von oben;
- Fig. 9a: Frontansicht einer vor einer Gebäudewand in einer am Gebäude befestigten Tragkonstruktion angeordneten Verbindung aus Baguettes;
- Fig. 9b: Seitenansicht in Fig. 9a;
- Fig. 9c Fig. 10a: Schnittansicht eines Baguettes entlang Linie C-C in Fig. 9a; Querschnittsansicht von Keramikkörpem mit unterschiedlich ausgebildeten Querschnitten und unterschiedlicher Anordnung und Ausgestaltung von Durchgangslöchern;
- Fig. 10b: eine Fig. 10a entsprechende Darstellung weiterer Ausführungen von Keramikkörpern;

Bei den in den Fig. 1a bis 1d dargestellten Ausführungsbeispielen handelt es sich um ein vorgespanntes plattenförmiges Bauelement. Es weist einen plattenförmigen Keramikkörper 1 auf, der von zwei Vorspannzuggliedern 2 durchgriffen wird. Die Vorspannzugglieder 2 sind in an voneinander abgewandten Stirnseiten des Keramikkörpers 1 abgestützten Vorspannwiderlagern 3 im Bereich ihrer Stirnenden eingespannt und damit auf Zug beaufschlagt. Der Keramikkörper 1 ist dadurch auf Druck beaufschlagt.

Die Vorspannzugglieder 2 sind als gerade Zugstäbe ausgebildet, bei dem dargestellten Ausführungsbeispiel als Metallstangen. Sie durchgreifen den plattenförmigen Keramikkörper 1 in Längsrichtung. Sie sind dabei zueinander parallel mit gegenseitigem Abstand angeordnet und verlaufen mit Abstand und parallel zu den gegenüberliegenden Längskanten des Keramikkörpers 1. Jedes Vorspannzugglied 2, d.h. jeder Zugstab ist in einem längs verlaufenden Durchgangsloch 4 angeordnet. Der Zugstab verläuft dabei jeweils in der axialen Längsmittelachse des Durchgangsloches 4 mit radialem Abstand zu der Lochwandung. Bei dem dargestelltem Ausführungsbeispiel sind zwischen den Durchgangslöchern 4, in denen die Vorspannzugstäbe 2 verlaufen, sechs weitere parallele Durchgangslöcher 4 angeordnet, in denen keine Vorspannzugglieder 2 angeordnet sind. Außerdem ist noch jeweils zwischen den äußeren Längskanten und dem das Vorspannzugglied aufnehmenden Durchgangsloch 4 ein Durchgangsloch 4 angeordnet, in dem ebenfalls kein Vorspannzugglied 2 aufgenommen ist. Sämtliche Durchgangslöcher 4 sind bei dem Ausführungsbeispiel in einer gemeinsamen Ebene angeordnet, die die Längsmittelebene zwischen der Frontseite und der Rückseite des plattenförmigen Keramikkörpers 1 bildet.

Die Vorspannwiderlager 3 sind bei dem dargestellten Ausführungsbeispiel in Fig. 1a bis c als Schraubverbindung ausgebildet. Die Enden der Vorspannzugstäbe 2 sind mit Außengewinde versehen, auf die die Vorspannwiderlager 3 aufgeschraubt sind. Die Vorspannwiderlager 3 weisen hierfür ein Innengewindeglied auf. Wie in den Fig. 1a und 1b zu erkennen ist, ist bei dem dargestellten Ausführungsbeispiel das Innengewindeglied des Vorspannwiderlagers 3 als Schraubmutter 3a ausgebildet, die unter Zwischenschaltung einer Druckscheibe 3b auf das Außengewinde des Vorspannzugglieds aufgeschraubt ist. Die Druckscheibe 3b liegt dabei auf einer auf der Stirnseite des Keramikkörpers 1 aufliegenden druckfesten Abschlußplatte 1a auf. An beiden Stirnenden des den Keramikkörper 1 in dem Durchgangsloch 2 durchgreifenden Vorspannzugstab 2 sind in der oben beschriebenen Weise identisch aufgebaute Vorspannwiderlager 3 angeordnet. Bei angezogenen Vorspannwiderlagern werden die Vorspannzugstäbe 2 auf Zug und der Keramikkörper 1 auf Druck vorgespannt. Bei dem dargestellten Ausführungsbeispiel stützen sich die Vorspannzugstäbe 2 ausschließlich an den Vorspannwiderlagern 3 ab, ohne daß die Vorspannzugstäbe 2 etwa im Bereich der Wandung der Durchgangslöcher 4 den Keramikkörper 1 berühren.

In den Fig. 2a bis 2d sind diverse abgewandelte Ausführungen von Vorspannwiderlagern 3 dargestellt. Das Vorspannwiderlager in Fig. 2a entspricht in seinem Aufbau den Widerlagern, wie sie bei dem vorangehend beschriebenen Ausführungsbeispiel in den Fig. 1a und 1b dargestellt sind.

Fig. 2c zeigt eine versenkte Anordnung des Vorspannwiderlagers 3, wobei dieses Vorspannwiderlager aus entsprechenden Bauteilen zusammengesetzt ist, wie das Vorspannwiderlager in Fig. 2a. In Fig. 2c ist lediglich ein Senkloch 1l im Bereich des Stirnendes des Durchgangslochs 4 ausgebildet. In diesem Senkloch 1l ist das Vorspannwiderlager angeordnet, das in seinem Aufbau dem Vorspannwiderlager in Fig. 2a entspricht. Das mit Außengewinde versehene Ende des Vorspannzugglieds 2 endet in dem Senkloch 11, die Druckscheibe 3b ist auf dem Grund des Senklochs 1I abgestützt. Das Gewindeende des Vorspannzugstabs 2 durchgreift die Druckscheibe 3b. Die Spannmutter 3a ist auf dem Gewindeende aufgeschraubt und erbringt unter Abstützung auf der Druckscheibe 3b die Vorspannung. Bei dem Ausführungsbeispiel in Fig. 2b handelt es sich um eine aufliegende Anordnung des Vorspannwiderlagers als Vorspannschraubglied ist in diesem Ausführungsbeispiel eine Imbusschraube 3i mit Innengewinde vorgesehen. Diese Imbusschraube greift in das Durchgangsloch ein und stützt sich mit ihrem Kopf auf der Stirnseite des Keramikkörpers 1 unter Zwischenschaltung der Druckscheibe 3b ab. Die mit dem Gewindeende des Vorspannzugstabs 2 verschraubte Imbusschraube erzeugt mit dem Anziehen der Imbusschraube die Vorspannung.

Bei dem Ausführungsbeispiel in Fig. 2d ist eine Kupplungshülse 3h mit beidseitigem Innengewinde vorgesehen, die in dem Stirnende des Durchgangslochs 2 versenkt angeordnet ist, wobei sie mit ihrem einen Ende mit dem Innengewinde auf der einen Seite mit dem Gewindeende des Vorspannzugstabs 2 verschraubt ist und mit dem Innengewinde auf ihrer anderen Seite eine Spannschraube 3s aufnimmt, die eine Kontermutter 3k aufweist. Die Spannschraube 3s wird in das entsprechende Innengewinde der Kupplungshülse 3h eingeschraubt. Dabei stützt sich die Kontermutter 3k auf dem Rand einer hutförmigen Druckscheibe 3t auf, die an der Stirnseite des Keramikkörpers 1 abgestützt in das Durchgangsloch 2 unter Aufnahme der Kupplungshülse 3h eingreift.

Derartige Vorspannwiderlager 3 können jeweils an beiden Stirnenden der Vorspannzugglieder 2 angeordnet sein. Bei abgewandelten Ausführungen können jedoch derartige einstellbare Vorspannwiderlager 3 auch nur an einem Stirnende vorgesehen sein, während am anderen Stirnende der Vorspannzugglieder jeweils ein nicht einstellbares Widerlager angeordnet sein kann, das z. B. lediglich als Scheibe ausgebildet sein kann, die mit dem Vorspannzugglied fest verbunden ist und sich an der Stirnseite des Keramikkörpers 1 abstützt.

Der Keramikkörper 1 ist bei dem in den Fig. 1a bis 1d dargestellten Ausführungsbeispielen aus zwei hintereinander angeordneten Keramikkörpermodulen 1m zusammengesetzt. Die Keramikkörpermodule 1m sind identisch ausgebildet. Sie grenzen mit ihren aneinander zugewandten Stirnseiten aneinander unter Zwischenschaltung einer druckfesten Fugenzwischenlage 1f. Die Fugenzwischenlage 1f weist identische Lochung wie die Keramikkörpermodule 1m auf. Die Vorspannzugstäbe 2 durchgreifen jeweils beide fluchtend hintereinander angeordnete Keramikkörpermodule 1m und verspannen diese gegeneinander, wenn die Vorspannwiderlager 3 angezogen sind. Bei abgewandelten Ausführungen können die Keramikkörpermodule 1m und/oder die Fugenzwischenlagen 1f auch unterschiedlich ausgebildet sein.

Abweichend von dem in den Fig. 1a und 1b dargestellten Aufbau des Keramikkörpers 1 aus zwei Keramikkörpermodulen 1m kann bei abgewandelten Ausführungsbeispielen der Keramikkörper 1 auch aus mehr als zwei Keramikkörpermodulen 1m zusammengesetzt sein, er kann aber auch nur aus einem einzigen Keramikkörpermodul 1m ausgebildet sein. Solche verschieden Varianten sind in Fig. 3 dargestellt. Die Verspannung der Keramikkörpermodule 1m erfolgt jeweils in entsprechender Weise wie bei dem zuvor beschriebenen Ausführungsbeispiel der Fig. 1 über Vorspannzugglieder 2, die jeweils den gesamten Keramikkörper 1 durchgreifen und über nicht dargestellte stirnseitig angeordnete Vorspannwiderlager 3 vorgespannt werden.

Um die vorgespannten plattenförmigen Keramikkörper in einem Bauwerk oder einer anderweitigen ortsfesten Tragkonstruktion abstützen und befestigen zu können, können an dem Keramikkörper 1 Tragarme 5 angreifen. Bei dem in Fig. 4 dargestellten Ausführungsbeispiel ist der Tragarm 5 einstückig mit der Fugenzwischenlage 1f verbunden. Wie aus der Darstellung in Fig. 4a zu erkennen ist, kragt der Tragarm 5 rechtwinklig von der Rückseite des plattenförmigen Keramikkörpers 1 aus. Bei abgewandelten Ausführungen kann der Lagerarm auch mit von 90° abweichendem Winkel auskragend ausgebildet sein. Dadurch, daß die Fugenzwischenlager 1f durch die gegenseitig verspannten Keramikkörpermodule 1m fest eingespannt und drehfest starr im Keramikkörper 1 zwischen den Modulen 1m gehalten ist, steht der einstückig und starr mit der Fugenzwischenlage 1f verbundene Tragarm 5 mit dem Keramikkörper 1 druckfest vom Keramikkörper auskragend ab.

In den Fig. 5a und 5b ist eine abgewandelte Tragarmkonstruktion dargestellt. Der Tragarm 5 ist dort ebenfalls im Fugenzwischenbereich angeordnet. Er ist jedoch nicht einstückig mit der Fugenzwischenlage 1f verbunden, sondern als separater Arm 5 ausgebildet, der mit einer hakenförmigen Aufnahme 5a an seinem Ende versehen ist und in eine Aufnahmerille eines scheibenförmigen Fugenzwischenlagers 1s diese untergreifend eingreift und über eine Klemmschraubenverbindung 5k an dem scheibenförmigen Fugenzwischenlager 1f fixiert wird. Die Klemmschraubenverbindung 5k besteht aus einer Klemmschraube 5s, die in einer mit dem Tragarm 5 fest verbundenen Gewindehülse 5h eingeschraubt ist und mit ihrem Klemmschraubenende bei angezogener Klemmschraube 5s in die Aufnahmerille des Fugenzwischenlagers 1s klemmend eingreift. Wie aus der Schnittdarstellung Fig. 5b zu erkennen ist, ist das scheibenförmige Fugenzwischenlager 1s aus einer inneren Scheibe mit kleinem Durchmesser und zwei axial äußeren Scheiben mit größerem Durchmesser zusammengesetzt. Diese Scheibeneinrichtung 1s ist in dem Fugenbereich zwischen den Keramikkörpermodulen 1m angeordnet und wird im verspannten Zustand durch die Keramikkörpermodule 1m fest verspannt gehalten. Die Scheibeneinrichtung 1s weist ein zentrales Durchgangsloch auf, das von dem Vorspannzugstab 2 koaxial mit Spiel durchgriffen wird. Das Fugenzwischenlager 1s kann bei abgewandelten Ausführungen auch ohne Aufnahmerille, vorzugsweise als zylinderförmiger Lagerkörper, ausgebildet sein.

Entsprechend aufgebaute Tragarme 5 können auch im Bereich der Stirnenden der Keramikkörper 1 angeordnet sein oder zur Befestigung z.B. an den über die Vorspannwiderlager 3 nach außen stehenden Enden der Vorspannzugstäbe 2 angreifen und dort drehfest fixiert sein. Alternativ oder zusätzlich können die Tragarme 5 jedoch auch unmittelbar an Bauteilen des Vorspannwiderlagers 3 befestigt werden oder mit diesen verbunden sein.

In Fig. 6 ist eine vorgehängte hinterlüftete Fassadenwand dargestellt. Sie besteht aus vorgespannten keramischen Fassadenplatten 10, die an einer Gebäudewand 11 angebrachten Unterkonstruktion 12 befestigt sind. Die vorgespannten Fassadenplatten 10 entsprechen in ihrem Aufbau den in den vorangehend beschriebenen Figuren dargestellten vorgespannten Bauelementen. Jede Fassadenplatte 10 in Fig. 6 besteht aus fünf miteinander verspannten in Längsrichtung hintereinander angeordneten plattenförmigen Modulen 10m, die jeweils identisch aufgebaut sind. Jede derart der zusammengesetzten Fassadenplatten 10 ist jeweils von zwei Vorspannzugsgliedem 2 durchgriffen, die über stirnseitig abgestützte Widerlager 3 vorgespannt sind, so daß die Fassadenplatten vorgespannte Bauelemente bilden. Zur ortsfesten Befestigung der vorgespannten Fassadenplatten 10 sind jeweils zwei Tragarme 5 vorgesehen. Sie gehen von der Fugenzwischenlage 1f aus und zwar jeweils von der Fuge zwischen dem stirnseitig endständigen und dem daran angrenzenden Modul 1m. Die Tragarme 5 sind an einer ortsfesten bauseitigen Unterkonstruktion 12 befestigt, die vor der Außenwand 11 eines Gebäudes angeordnet ist. Bei abgewandelten Ausführungen können die Module 10m auch in der Durchschnitts- und/oder Längengestaltung unterschiedlich, vorzugsweise ähnlich ausgebildet sein. Sie können z.B. auch abweichend von der rechteckigen oder runden Querschnittsgestaltung profiliert sein.

Bei dem Ausführungsbeispiel in den Figuren 7a und b sind entsprechend aufgebaute vorgespannte keramische Fassadenplatten 20 in einer gebäudeseitigen ortsfesten Tragkonstruktion 22 eingesetzt. Diese gebäudeseitige Tragkonstruktion 22 besteht aus ortsfest montierten vertikalen Trägem 22, an denen die vorgespannten plattenförmigen Bauelemente 20 um eine horizontale Drehachse 20h schwenkbar gelagert sind. Hierfür sind an den vertikalen Trägem 22 entsprechende Drehlager angeordnet, in denen die vorgespannten Elemente drehbar eingehängt sind. Der in die Drehlager eingreifende Lagerzapfen kann durch die über die Stirnenden herausstehenden Enden der Vorspannzugstäbe 2 gebildet werden. Alternativ können aber auch entsprechende separate Lagerstäbe vorgesehen sein, die in den vorgespannten Keramikbauteilen, vorzugsweise den Keramikkörper 1 durchgreifend, ohne Vorspannung angeordnet sein können. Die schwenkbeweglich gelagerten Fassadenplatten 20 bilden bei dem Ausführungsbeispiel in Fig. 7 einstellbare Belichtungs- und Belüftungsflügel.

Bei dem Ausführungsbeispiel in den Figuren 8a, b und c sind vorgespannte keramische Bauelemente 30, die einen entsprechenden Aufbau wie die Elemente in den vorangehend beschriebenen Ausführungsbeispielen aufweisen, in einer Treppenkonstruktion eingesetzt. Sie sind im Bereich ihrer Stirnenden in seitlichen Stahlwangen 32 abgestützt, indem die durch die Vorspannwiderlager 3 greifenden Stirnenden der Vorspannzugstäbe 2 in Lagern in den seitlichen Stahlwangen 32 eingreifen. Die dargestellte Konstruktion bildet eine Brücke mit jeweils zwei Stufen 34 auf beiden gegenüberliegenden Seiten und einem Verbindungspodest 35, das die beiden oberen Stufen 34 verbindet. Die Stufen 34 auf den beiden Seiten werden jeweils von drei stufig angeordneten vorgespannten plattenförmigen Bauelementen 30 gebildet, das Brückenpodest wird durch die die beiden obersten Stufen bildenden Bauelemente und einem weiteren zwischen diesen angeordneten Bauelement 30 gebildet. In dem Bereich des Brückenpodestes ist noch ein Geländer 36 angeordnet, welches aus drei vertikalen Stahlträgern 36v besteht, an welchen vertikal ausgerichtet ein vorgespanntes plattenförmiges Keramikbauelement 39, bestehend aus zwei plattenförmigen Modulen 39m angeordnet ist. Dieses vorgespannte Bauelement 39 ist über die vertikale Geländerpfosten 36v gehalten, indem die beiden äußeren Pfosten 36v an den Stirnseiten des Bauelements 39 mit den aus den Vorspannlagem 3 ragenden Enden der Vorspannzugstäbe gekuppelt sind und der mittlere Pfosten 36v mit der Fugenzwischenlage verbunden ist, die im Bereich der Fuge zwischen den plattenförmigen Modulen 39m des Keramikbauelements angeordnet ist. Am oberen Ende der Geländerkonstruktion ist ein Handlauf 36h angeordnet, der aus einer Metallstange oder dergleichen ausgebildet sein kann. In Fig. 9 sind stabförmige vorgespannte keramische Bauelemente 40, sogenannte Baguettes, in einem Bauwerk angeordnet, indem die Baguettes 40 jeweils horizontal und parallel mit vertikalem Abstand zueinander in einer gemeinsamen vertikalen Ebene mit horizontalem Abstand parallel zu einer Gebäudewand 48 abgestützt in einer vor der Gebäudewand 48 hängenden Tragkonstruktion 47,angeordnet sind. Die Baguettes 40 sind hierbei über stirnseitig an den Baguettes 40 angreifende Tragarme 5 in der Tragkonstruktion 47 montiert. Die Tragkonstruktion 47 besteht aus vertikalen Profilen 47v, die vor der Gebäudewand 48 über Tragstreben 47t aufgehängt ist. Die vertikalen Profile 47v bilden eine Montageebene, die vertikal ausgerichtet mit Abstand vor der vertikalen Gebäudewand 48 angeordnet ist.

Die Baguettes 40 entsprechen in ihrem grundsätzlichen Aufbau den zuvor beschriebenen vorgespannten plattenförmigen Keramikkörpern. Sie weisen einen stabförmigen Keramikkörper 41 auf. Dieser Körper ist wie in Fig. 9c dargestellt als Hohlprofilkörper mit einem zentralen Profilhohlraum 41h ausgebildet. Der Querschnitt des Profilkörpers ist quadratisch. Der Profilhohlraum weist ebenfalls quadratische Grundform auf, wobei jedoch in den gegenüberliegenden Quadratseiten jeweils mittig, hinterschnittene Ausnehmungen 41a angeordnet sind, die bei dem dargestellten Ausführungsbeispiel im Querschnitt schwalbenschwanzförmig sind. Diese hinterschnittenen Ausnehmungen 41a sind Nuten, die sich in Längsrichtung des Profils in den gegenüberliegenden Wandungen des Profilhohlraums erstrecken. In dem Profilhohlraum ist ein Vorspannzugelement 42 angeordnet, das bei dem dargestellten Ausführungsbeispiel als Profil mit kreuzförmigem Profilquerschnitt ausgebildet ist. Die rechtwinklig zueinander angeordneten Profilschenkel sind an ihrem freien Ende jeweils im Querschnitt T-förmig. Diese im Querschnitt T-förmigen Enden greifen in die hinterschnittenen Nuten 41a ein. Das Vorspannzugelement 42 ist mit seinen Stirnenden in an den Stirnseiten des Keramikkörpers 41 abgestützten nicht dargestellten Vorspannwiderlagern eingespannt. Sie können die an den Stirnseiten der Keramikkörper auf dort angeordneten druckfesten Abschlußplatten abgestützt sein. Durch Anziehen der Vorspannwiderlager wird das Vorspannzugglied 42 auf Zug vorgespannt, wodurch der Keramikkörper 41 auf Druck vorgespannt wird. Es wird dadurch das Baguette 40 als vorgespanntes Keramikbauelement ausgebildet. Die über die Tragarme 5 in der ortsfesten Tragkonstruktion horizontal ausgerichtet montierten Baguettes sind aufgrund der Vorspannung hinsichtlich ihrer Biegezugwerte erhöht, so daß sie im Vergleich zu herkömmlichen nicht vorgenannten Baguettes größeren Windbelastungen standhalten und mit größeren Spannweiten gelagert werden können. Durch den Eingriff der radialen Schenkel des Vorspannzuggliedes 42 in die hinterschnittenen Nuten 41a in der Wandung des Profilhohlraums 42h wird eine Bruchabsturzsicherung im Falle des Bruchs der Keramikkörpers erhalten. Dies bedeutet, daß im Falle des Bruchs nicht der gesamte Keramikkörper bzw. alle Bruchstücke abstürzen, sondern der Keramikkörper weitgehend auch nach einem Bruch über die Verhakung des Vorspannzugglieds mit den Ausnehmungen des Keramikkörpers in der Tragkonstruktion gehalten wird. Außerdem wird durch den Eingriff der radial abstehenden Profilschenkel der Vorspannzugelemente 42 eine Verdrehsicherung der Keramikkörper 41 in der Montageposition erhalten.

In Fig. 10a sind Keramikkörper 101 dargestellt, die zur Ausbildung eines baguetteartigen vorgespannten Keramikbauelements eingesetzt werden können. Sie weisen jeweils einen Profilhohlraum 101h auf, der sich in Längsrichtung des Profilkörpers axial erstreckt und in dem ein oder mehrere nicht dargestellte Vorspannzugglieder angeordnet werden können. Der Außenquerschnitt der Keramikkörper 101 ist bei den verschiedenen Ausführungen unterschiedlich, das heißt kreisförmig, quadratisch, dreieckig, oval, hexagonal, sternförmig, usw. Der Querschnitt des Profilhohlraums101h ist bei den Ausführungsbeispielen ebenfalls unterschiedlich, und zwar kreisförmig, quadratisch und dreieckig.

Bei den in Fig. 10a dargestellten Keramikkörpern 102 mit im wesentlichen rechteckigen Außenquerschnitt sind jeweils mehrere in einer Ebene parallel nebeneinander angeordnete Profilhohlräume 102h ausgebildet, wobei in einem oder mehreren dieser Profilhohlräume 102h Vorspannzugelemente anordenbar sind.

Zusätzlich zu diesen Profilhohlräumen sind bei diesem Ausführungsbeispiel weitere Profilhohlräume 102k mit kleinerem Querschnitt vorhanden. Diese Profilhohlräume sind nicht zur Aufnahme von Vorspannzugelementen vorgesehen, sondern lediglich aus fertigungstechnischen Gründen in Verbindung mit der Trocknung und dem Brennvorgang in dem Keramikkörper vorhanden.

Bei den weiteren in Fig. 10a dargestellten Ausführungen handelt es sich um Keramikkörper 103 und 104. Sie weisen jeweils mehrere parallele Profilhohlräume 103h bzw. 104h auf, die in mehreren zueinander parallelen Ebenen bzw. in zueinander winkelig angeordneten Ebenen angeordnet sind. Auch in diesen Profilhohlräumen 103h bzw. 104h können Vorspannzugelemente eingebracht werden. Zusätzlich sind in den Keramikkörpem 103, 104 auch weitere Profilhohlräume 103k bzw. 104k mit kleinerem Querschnitt vorhanden, die nicht zur Aufnahme von Vorspannzugelementen vorgesehen sind.

In Fig. 10b sind weitere abgewandelte Ausführungen von Keramikkörpem dargestellt. Bei den Keramikkörpern 105, 106, 107 und 108 handelt es sich um Hohlprofilkörper mit quadratischem, rundem, dreieckförmigen bzw. ovalem Außenquerschnitt mit jeweils einem zentralen Profilhohlraum 105h, 106h, 107h, 108h mit großer Querschnittsfläche. Weitere Profilhohlräume mit kleinerer Querschnittsfläche sind in dem Profilkörper koaxial um den zentralen Profilhohlraum herum angeordnet. Zur Vorspannung der Bauelemente können Vorspannzugelemente in dem zentralen Profilhohlraum angeordnet werden. Zusätzlich oder alternativ können jedoch auch in den äußeren Profilhohlräumen mit kleinerem Querschnitt Vorspannzugelemente eingesetzt werden.

Bei den in Fig. 10b dargestellten weiteren Varianten handelt es sich um keramische Profilkörper 109, 110, 111, 112, die im Querschnitt flügelförmig bzw. tropfenförmig ausgebildet sind und ebenfalls mehrere Profilhohlräume zur Aufnahme von Vorspannzugelementen aufweisen.

Ausgehend von den in den Figuren dargestellten Ausführungsbeispielen sind diverse Abwandlungen möglich, beispielsweise Abwandlungen, bei denen in der Wandung der Profilhohlräume Ausnehmungen, insbesondere hinterschnittene Längsnuten ausgebildet sind, in die die Vorspannzugelemente oder mit den Vorspannzugelementen verbundene radiale Schenkel oder radiale Arme oder separate nicht vorgespannte Ankerelemente eingreifen, um eine Verdrehsicherung und/oder Bruchabsturzsicherung zu bilden. Bei entsprechender kantiger Ausgestaltung des Hohlraumquerschnitts kann die Verdrehsicherung und/oder Bruchabsturzsicherung auch dadurch erhalten werden, daß die Vorspannzugelemente oder separate Ankerelemente, die den Keramikkörper durch den Hohlraum hindurch durchgreifen, entsprechend komplementär ausgestaltet werden. Die Vorspannzugelemente und/oder die Ankerelemente können vorzugsweise aus Metall, z.B. Aluminium oder Stahl ausgebildet sein, andere Werkstoffe z.B. Kunststoffe, Glasfaser und Verbundwerkstoffe können jedoch ebenfalls zum Einsatz kommen.

Ferner sind Ausführungsbeispiele möglich, bei denen das Vorspannzugelement, vorzugsweise als separates Bauteil, das Ankerelement durchgreift. Hierfür kann vorgesehen sein, daß das Ankerelement einen z.B. rohrförmigen Körper aufweist, den das Vorspannzugelement z.B. als Zugstab durchgreift.

## Patentansprüche

1. Vorgehängte Fassadenkonstruktion
mit einer an oder vor einer Gebäudewand, vorzugsweise einer Außenwand eines Gebäudes, angeordneten, vorzugsweise ortsfesten Tragkonstruktion und einem oder mehreren daran angebrachten keramischen Fassadenelementen mit einem einteiligen oder mehrteiligen Keramikkörper (1, 10, 20, 30, 39, 40, 101, 103, 104, 105, 106, 107, 108, 109, 110, 111)
wobei der Keramikkörper als längliches oder plattenförmiges Bauelement ausgebildet ist,
**dadurch gekennzeichnet,**
**daß** der Keramikkörper auf Biegung und/oder Zug beanspruchbar ist und an mit Abstand zueinander angeordneten Auflagepunkten an der Tragkonstruktion abgestützt über eine Befestigungseinrichtung (5, 5a) montiert ist;
**daß** der Keramikkörper mindestens ein den Keramikkörper durchgreifendes und/oder entlanggreifendes Vorspannzugglied (2) mit an gegenüberliegenden Enden des Vorspannzugglieds (2) angeordneten Vorspannwiderlagern (3) aufweist, wobei sich die Vorspannwiderlager im Bereich von gegenüberliegenden Enden des Keramikkörpers unter Vorspannung des Keramikkörpers abstützen, und
**daß** die Befestigungseinrichtung (5, 5a), über die der Keramikkörper an der Tragkonstruktion montiert ist, im Bereich des Stirnendes des Keramikbauelements und/oder im Bereich des Vorspannwiderlagers und/oder im Bereich eines aus dem Vorspannwiderlager (3) auskragenden Endes des Vorspannzugglied (2) und/oder im Bereich einer Fuge (1s, 1f) zwischen zwei oder mehr das Keramikbauelement bildenden in einer Reihe hintereinander angeordneten Keramikmodulen (1m, 10m) angeordnet oder angeschlossen ist.

2. Fassadenkonstruktion nach Anspruch 1,
**dadurch gekennzeichnet,**
**daß** mehrere in einer gemeinsamen Ebene parallel zueinander angeordnete Vorspannzugglieder (2) vorgesehen sind, die den Keramikkörper durchgreifen und/oder entlanggreifen.

3. Fassadenkonstruktion nach Anspruch 1,
**dadurch gekennzeichnet,**
**daß** mehrere nicht in einer gemeinsamen Ebene angeordnete Vorspannzugglieder (2) vorgesehen sind, die den Keramikkörper durchgreifen und/oder entlanggreifen.

4. Fassadenkonstruktion nach einem der vorangehenden Ansprüche,
**dadurch gekennzeichnet,**
**daß** der Keramikkörper mindestens ein Durchgangsloch (4) aufweist, das von dem mindestens einen Vorspannzugglied (2) oder mehreren der Vorspannzugglieder (2) durchgriffen wird.

5. Fassadenkonstruktion nach Anspruch 4,
**dadurch gekennzeichnet,**
**daß** der Keramikkörper mehrere Durchgangslöcher (4) aufweist, wobei mehrere der Durchgangslöcher (4) jeweils von einem oder mehreren Vorspannzuggliedern (2) durchgriffen werden.

6. Fassadenkonstruktion nach einem der vorangehenden Ansprüche,
**dadurch gekennzeichnet,**
**daß** der Keramikkörper mehrere Durchgangslöcher (4) aufweist, von denen mindestens eines von keinem der Vorspannzugglieder (2) durchgriffen wird.

7. Fassadenkonstruktion nach einem der vorangehenden Ansprüche,
**dadurch gekennzeichnet,**
**daß** das Vorspannzugglied (2) mit einem Abschnitt, der zwischen seinem mit den Vorspannwiderlagern (3) versehenen Enden angeordnet ist, mit dem Keramikkörper zusammenwirkt, vorzugsweise in unmittelbarem Kontakt mit dem Keramikkörper steht und/oder in eine vorzugsweise hinterschnittene Ausnehmung des Durchgangslochs (4) eingreift oder
**daß** das Vorspannzugglied (2) im Bereich zwischen seinen Vorspannwiderlagern (3) mit dem Keramikkörper nicht in Kontakt stehend angeordnet ist, sondern vorzugsweise mit Abstand zur Wandung des Durchgangsloch (4) angeordnet ist.

8. Fassadenkonstruktion nach einem der Ansprüche 9 bis 12,
**dadurch gekennzeichnet,**
**daß** in dem das Vorspannzugglied (2) aufnehmenden Durchgangsloch (4) ein Verfüllmaterial aufgenommen ist.

9. Fassadenkonstruktion nach einem der vorangehenden Ansprüche,
**dadurch gekennzeichnet,**
**daß** das Vorspannzugglied (2) als weitgehend starres Element mit vorzugsweise vollem Querschnitt, z.B. als Stab, insbesondere Rundstab z. B. aus Metall ausgebildet ist oder als weitgehend elastisches Element mit vorzugsweise vollem Querschnitt, z.B. als Stab, insbesondere Kunststoffstab oder aus Fasermaterial, Glasfaser, Faserverbundwerkstoff ausgebildet ist.

10. Fassadenkonstruktion nach einem der vorangehenden Ansprüche,
**dadurch gekennzeichnet,**
**daß** das Vorspannzugglied (2) aus Litzen ausgebildet ist, vorzugsweise aus Litzen aus gebündelten Metallstäben oder aus Litzen aus Draht, z.B. Drahtseilen oder aus Litzen aus Kunstfasern.

11. Fassadenkonstruktion nach einem der vorangehenden Ansprüche,
**dadurch gekennzeichnet,**
**daß** der Keramikkörper von einem gemeinsamen einteiligen oder mehrteilig zusammengesetzten Vorspannzugglied (2) durchgriffen wird.

12. Fassadenkonstruktion nach Anspruch 11,
**dadurch gekennzeichnet,**
**daß** das mehrteilig zusammengesetzte Vorspannzugglied (2) aus mindestens zwei Vorspannzuggliederabschnitten besteht, die jeweils nur ein oder mehrere der Keramikkörpermodule durchgreifen und vorzugsweise im Bereich einer Fuge zwischen zwei Keramikkörpermodulen über ein Verbindungselement, vorzugsweise eine Verbindungsmuffe gekuppelt sind.

13. Fassadenkonstruktion nach Anspruch 11 oder 12,
**dadurch gekennzeichnet,**
**daß** aneinander grenzende Keramikkörpermodule (1m, 10m) unter unmittelbarer gegenseitiger flächiger vorzugsweise vollflächiger oder mehr oder weniger punktueller vorzugsweise teilflächiger oder geringflächiger Anlage oder unter Zwischenschaltung einer Zwischenfugeneinlage (1f, 1s), z.B. einer druckfesten Platte, insbesondere aus Kunststoff, Metall oder dergleichen angeordnet sind, wobei vorzugsweise vorgesehen ist, daß die Zwischenfugeneinlage eine glatte Oberfläche oder strukturierte Oberfläche aufweist.

14. Fassadenkonstruktion nach Anspruch 13,
**dadurch gekennzeichnet,**
**daß** die Zwischenfugeneinlage (1f, 1s) im Querschnitt dem Querschnitt des Keramikkörpermoduls entspricht, vorzugsweise gleich groß wie der Querschnitt des Keramikkörpermoduls ausgebildet ist und/oder größer oder kleiner als der Querschnitt des Keramikkörpermoduls ausgebildet ist.

15. Fassadenkonstruktion nach Anspruch 13 oder 14,
**dadurch gekennzeichnet,**
**daß** die Zwischenfugeneinlage (1f,1s) mindestens zur Aufnahme der Vorspannkraft druckfest ausgebildet ist.

16. Fassadenkonstruktion nach einem der Ansprüche 13 bis 15,
**dadurch gekennzeichnet,**
**daß** die Zwischenfugeneinlage (1f, 1s) eine Lochung aufweist, die mindestens im Bereich des durchgreifenden Vorspannzugglieds (2) ein Loch aufweist und/oder gleich oder abweichend von der Lochung des Keramikkörpermoduls ausgebildet ist.

17. Fassadenkonstruktion nach einem der vorangehenden Ansprüche,
**dadurch gekennzeichnet,**
**daß** das Vorspannwiderlager (3) an der Stirnseite des Keramikkörpers übergreifend aufliegend oder vollständig oder teilweise versenkt im Keramikkörper angeordnet ist.

18. Fassadenkonstruktion nach Anspruch 17,
**dadurch gekennzeichnet,**
**daß** das Vorspannwiderlager (3) als Schraubverbindung und/oder Klemmvorrichtung, z.B. Klemmbackenkonstruktion ausgebildet ist.

19. Fassadenkonstruktion nach Anspruch 17 oder 18,
**dadurch gekennzeichnet,**
**daß** das Vorspannwiderlager (3) eine Druckplatte, vorzugsweise Druckscheibe aufweist, die sich außenliegend auf der Stirnseite des Keramikkörpers oder innenliegend in einer Versenkung der Stirnseite des Keramikkörpers abstützt und von einem außenliegenden Schraubelement, z.B. Mutter oder Schraubenkopf oder einem Bauelement der Klemmvorrichtung beaufschlagt wird.

20. Fassadenkonstruktion nach einem der Ansprüche 17 bis 19,
**dadurch gekennzeichnet,**
**daß** das Vorspannwiderlager (3) eine Verbindungsmuffe aufweist, die mit ihrem einen Ende mit dem Ende des Vorspannzugglieds und mit ihrem anderen Ende mit einer Schraube oder einer Mutter des Vorspannwiderlagers verschraubt ist, wobei vorzugsweise vorgesehen ist, daß die Verbindungsmuffe in einem hutförmigen Drucklager angeordnet ist, das sich an der Stirnseite des Keramikkörpers abstützt.

21. Fassadenkonstruktion nach einem der vorangehenden Ansprüche,
**dadurch gekennzeichnet,**
**daß** das Vorspannwiderlager (3) sich auf einem an der Stirnseite des Keramikkörpers angeordneten vorzugsweise plattenförmigen Lager abstützt, das dem Querschnitt des Keramikkörpers entspricht, vorzugsweise gleich groß und/oder größer oder kleiner als der Querschnitt des Keramikkörpers ausgebildet ist, wobei vorzugsweise vorgesehen ist, daß der Lagerkörper vom Querschnitt oder von den Abmessungen gleich wie die Fugeneinlage ausgebildet ist.

22. Fassadenkonstruktion nach einem der Ansprüche 17 bis 21,
**dadurch gekennzeichnet,**
**daß** das auf der einen Stirnseite des Vorspannzugglieds (2) angeordnete Vorspannwiderlager (3) zur Einstellung der Vorspannung einstellbar ausgebildet ist und das auf der gegenüberliegenden Stirnseite des Vorspannzugglieds (2) angeordnete Vorspannwiderlager nicht einstellbar, z. B. als mit dem Vorspannzugglied verbundene oder verbindbare Lagerplatte, ausgebildet ist.

23. Fassadenkonstruktion nach Anspruch 1,
**dadurch gekennzeichnet,**
**daß** die Keramikkörpermodulen (1m, 10m) identisch aufgebaut sind.

24. Fassadenkonstruktion nach einem der vorhergehenden Ansprüche,
**dadurch gekennzeichnet,**
**daß** die Befestigungseinrichtung (5, 5a) mit einer Zwischenfugeneinlage (1s, 1f) verbunden, vorzugsweise einstückig ausgebildet ist, vorzugsweise als mit der Zwischenfugeneinlage einstückiger Tragarm (5).

25. Fassadenkonstruktion nach einem der vorhergehenden Ansprüche,
**dadurch gekennzeichnet,**
**daß** ein Tragarm (5) im Bereich eines Stirnendes des Fassadenelements, vorzugsweise an beiden Stirnenden des Fassadenelements jeweils ein Tragarm angreifend angeordnet ist.

26. Fassadenkonstruktion nach einem der vorhergehenden Ansprüche,
**dadurch gekennzeichnet,**
**daß** ein Tragarm im Bereich des Vorspannwiderlagers angreifend angeordnet ist.

27. Fassadenkonstruktion nach einem der vorhergehenden Ansprüche,
**dadurch gekennzeichnet,**
**daß** ein Tragarm in einem Zwischenfugenbereich zwischen zwei modularen Teilen des mehrteiligen Fassadenelements angreifend angeordnet ist.

28. Fassadenkonstruktion nach einem der vorangehenden Ansprüche,
**dadurch gekennzeichnet,**
**daß** das Fassadenelement unbeweglich oder beweglich an der Tragkonstruktion gelagert ist.

29. Fassadenkonstruktion nach Anspruch 28,
**dadurch gekennzeichnet,**
**daß** das Fassadenelement drehbar um eine Drehachse gelagert ist, wobei ein Drehlager im Bereich eines der Vorspannwiderlager angeordnet ist.

30. Fassadenkonstruktion nach einem der vorangehenden Ansprüche,
**dadurch gekennzeichnet,**
**daß** das vorgespannte Fassadenelement als unbeweglich gelagertes, ortsfest abgestütztes Fassadenwandelement ausgebildet ist.

31. Fassadenkonstruktion nach einem der Ansprüche 1 bis 30,
**dadurch gekennzeichnet,**
**daß** das vorgespannte Fassadenelement als beweglich gelagerter Belichtungs- und/oder Belüftungsflügelausgebildet ist.

32. Fassadenkonstruktion nach einem der Ansprüche 1 bis 31,
**dadurch gekennzeichnet,**
**daß** das vorgespannte Fassadenelement als fest gelagerter, vorzugsweise horizontal oder vertikal ausgerichteter Sonnenschutzflügel ausgebildet ist.

33. Fassadenkonstruktion nach einem der Ansprüche 1 bis 32,
**dadurch gekennzeichnet,**
**daß** das vorgespannte Fassadenelement als beweglich gelagerter Flügel einer Sonnenschutz- und/oder Klimaschutzeinrichtung ausgebildet ist.

## Claims

1. Curtain-wall facade structure
having a preferably stationary load-bearing structure arranged on or in front of a building wall, preferably an exterior wall of a building, and having one or more ceramic facade elements which are fitted on the load-bearing structure and have a single-part or multi-part ceramic body (1, 10, 20, 30, 39, 40, 101, 103, 104, 105, 106, 107, 108, 109, 110, 111),
the ceramic body being designed as an elongate or panel-like structural element,
**characterized in that** the ceramic body can be subjected to bending stress and/or tensile stress and is mounted on the load-bearing structure via a fastening means (5, 5a) with support at spaced-apart bearing points;
**in that** the ceramic body has at least one prestressing tendon (2) which engages through and/or along the ceramic body and has prestressing abutments (3) arranged at opposite ends of the prestressing tendon (2), the prestressing abutment being supported in the region of opposite ends of the ceramic body, with the ceramic body being prestressed in the process, and
**in that** the fastening means (5, 5a), via which the ceramic body is mounted on the load-bearing structure, is arranged or connected in the region of the end of the ceramic structural element and/or in the region of the prestressing abutment and/or in the region of an end of the prestressing tendon (2) which projects out of the prestressing abutment (3) and/or in the region of a joint (1s, 1f) between two or more ceramic modules (1m, 10m) which form the ceramic structural element and are arranged in a row one behind the other.

2. Facade structure according to Claim 1, **characterized by** the provision of a plurality of prestressing tendons (2) which are arranged parallel to one another in a common plane and engage through and/or along the ceramic body.

3. Facade structure according to Claim 1, **characterized by** the provision of a plurality of prestressing tendons (2) which are not arranged in a common plane and engage through and/or along the ceramic body.

4. Facade structure according to one of the preceding claims, **characterized in that** the ceramic body has at least one through-hole (4) which has the at least one prestressing tendon (2) or a plurality of the prestressing tendons (2) engaging through it.

5. Facade structure according to Claim 4, **characterized in that** the ceramic body has a plurality of through-holes (4), a plurality of the through-holes (4) each having one or more prestressing tendons (2) engaging through them.

6. Facade structure according to one of the preceding claims, **characterized in that** the ceramic body has a plurality of through-holes (4), of which at least one does not have any of the prestressing tendons (2) engaging through it.

7. Facade structure according to one of the preceding claims, **characterized in that**, by way of a portion which is arranged between its ends provided with the prestressing abutments (3), the prestressing tendon (2) interacts with the ceramic body, is preferably in direct contact with the ceramic body and/or engages in a preferably undercut recess of the through-hole (4), or in that, in the region between its prestressing abutments (3), rather than being arranged in contact with the ceramic body, the prestressing tendon (2) is preferably spaced apart from the wall of the through-hole (4).

8. Facade structure according to one of Claims 9 to 12, **characterized in that** a filling material is accommodated in the through-hole (4) accommodating the prestressing tendon (2).

9. Facade structure according to one of the preceding claims, **characterized in that** the prestressing tendon (2) is designed as a largely rigid element of preferably solid cross section, e.g. as a rod, in particular round rod, e.g. made of metal, or is designed as a largely elastic element of preferably solid cross section, e.g. as a rod, in particular plastic rod, or is made of fibre material, glass fibre or composite fibre material.

10. Facade structure according to one of the preceding claims, **characterized in that** the prestressing tendon (2) is formed from strands, preferably from strands of bundled-together metal rods or from strands made of wire, e.g. wire cables or from strands made of synthetic fibres.

11. Facade structure according to one of the preceding claims, **characterized in that** the ceramic body has a common single-part or multi-part prestressing tendon (2) engaging through it.

12. Facade structure according to Claim 11, **characterized in that** the multi-part prestressing tendon (2) comprises at least two prestressing-tendon portions which each engage through just one of, or a plurality of, the ceramic-body modules and are coupled via a connecting element, preferably a connecting sleeve, preferably in the region of a joint between two ceramic-body modules.

13. Facade structure according to Claim 11 or 12, **characterized in that** adjacent ceramic-body modules (1m, 10m) are arranged with direct surface-area abutment, preferably full-surface-area abutment, or more or less punctiform abutment, preferably partial-surface-area abutment or abutment over a small surface area, in relation to one another or with the interposition of an intermediate-joint insert (1f, 1s), e.g. a compression-resistant panel, in particular made of plastic, metal or the like, provision preferably being made for the intermediate-joint insert to have a smooth surface or structured surface.

14. Facade structure according to Claim 13, **characterized in that**, in terms of cross section, the intermediate-joint insert (1f, 1s) corresponds to the cross section of the ceramic-body module, is preferably designed to be of equal size to the cross section of the ceramic-body module and/or is designed to be larger than, or smaller than, the cross section of the ceramic-body module.

15. Facade structure according to Claim 13 or 14, **characterized in that** the intermediate-joint insert (1f, 1s) is designed in a compression-resistant manner at least for the purpose of absorbing the prestressing force.

16. Facade structure according to one of Claims 13 to 15, **characterized in that** the intermediate-joint insert (1f, 1s) has an arrangement of holes, this arrangement having a hole at least in the region of the through-running prestressing tendon (2) and/or being designed to be identical to, or different from, the arrangement of holes of the ceramic-body module.

17. Facade structure according to one of the preceding claims, **characterized in that** the prestressing abutment (3) is arranged such that it rests on, and engages over, the end side of the ceramic body or such that it is fully or partially recessed in the ceramic body.

18. Facade structure according to Claim 17, **characterized in that** the prestressing abutment (3) is designed as a screw connection and/or clamping device, e.g. clamping-jaw structure.

19. Facade structure according to Claim 17 or 18, **characterized in that** the prestressing abutment (3) has a pressure-exerting plate, preferably pressure-exerting disc, which is supported externally on the end side of the ceramic body or internally in a recess in the end side of the ceramic body and is subjected to the action of an outer screw-connection element, e.g. nut or screw head or a structural element of the clamping device.

20. Facade structure according to one of Claims 17 to 19, **characterized in that** the prestressing abutment (3) has a connecting sleeve which has one end screw-connected to the end of the prestressing tendon and has its other end screw-connected to a screw or a nut of the prestressing abutment, provision preferably being made for the connecting sleeve to be arranged in a hat-like thrust bearing supported on the end side of the ceramic body.

21. Facade structure according to one of the preceding claims, **characterized in that** the prestressing abutment (3) is supported on a preferably platelike bearing which is arranged on the end side of the ceramic body and corresponds to the cross section of the ceramic body, in which case it is preferably designed to be equal to and/or larger than, or smaller than, the cross section of the ceramic body, provision preferably being made for the bearing body to be equal to the joint insert in terms of cross section or dimensions.

22. Facade structure according to one of Claims 17 to 21, **characterized in that** the prestressing abutment (3) which is arranged on one end side of the prestressing tendon (2) is designed in an adjustable manner for the purpose of adjusting the prestressing and the prestressing abutment which is arranged on the opposite end side of the prestressing tendon (2) is designed in a non-adjustable manner, e.g. as a bearing plate which is, or can be, connected to the prestressing tendon.

23. Facade structure according to Claim 1,
**characterized in that** the ceramic-body modules (1m, 10m) are of identical construction.

24. Facade structure according to one of the preceding claims, **characterized in that** the fastening means (5, 5a) is connected to, preferably formed integrally with, an intermediate-joint insert (1s, 1f), preferably as a load-bearing arm (5) which is integral with the intermediate-joint insert.

25. Facade structure according to one of the preceding claims, **characterized in that** a load-bearing arm (5) is arranged in the region of one end of the facade element, and it is preferably the case that a respective load-bearing arm is arranged to act at both ends of the facade element.

26. Facade structure according to one of the preceding claims, **characterized in that** a load-bearing arm is arranged to act in the region of the prestressing abutment.

27. Facade structure according to one of the preceding claims, **characterized in that** a load-bearing arm is arranged to act in an intermediate-joint region between two modular parts of the multi-part facade element.

28. Facade structure according to one of the preceding claims, **characterized in that** the facade element is mounted in a non-movable or movable manner on the load-bearing structure.

29. Facade structure according to Claim 28, **characterized in that** the facade element is mounted such that it can be rotated about an axis of rotation, a rotary bearing being arranged in the region of one of the prestressing abutments.

30. Facade structure according to one of the preceding claims, **characterized in that** the prestressed facade element is designed as a facade-wall element which is mounted in a non-movable manner and is supported in a stationary position.

31. Facade structure according to one of Claims 1 to 30, **characterized in that** the prestressed facade element is designed as a movably mounted illuminating and/or ventilating wing.

32. Facade structure according to one of Claims 1 to 31, **characterized in that** the prestressed facade element is designed as a fixed, preferably horizontally or vertically oriented sun-protection wing.

33. Facade structure according to one of Claims 1 to 32, **characterized in that** the prestressed facade element is designed as a movably mounted wing of a sun-protection and/or climate-protection means.

## Revendications

1. Mur-rideau comportant une structure de support fixe de préférence, montée sur ou devant un mur du bâtiment, de préférence un mur extérieur d'un bâtiment, et un ou plusieurs éléments de façade en céramique, montés contre celle-ci et comportant un corps céramique (1, 10, 20, 30, 39, 40, 101, 103, 104, 105, 106, 107, 108, 109, 110, 111) en une ou plusieurs parties,
le corps céramique étant réalisé sous forme d'élément allongé ou en forme de plaque,
**caractérisé**
**en ce que** le corps céramique peut être sollicité en flexion et/ou en traction et est monté, au moyen d'un dispositif de fixation (5, 5a), contre des points d'appui, situés à distance les uns des autres, en prenant appui contre la structure de support,
**en ce que** le corps céramique comporte au moins un tirant de précontrainte (2), traversant le corps céramique et/ou en prise le long de celui-ci, muni de butées de précontrainte (3) agencées sur les extrémités opposées du tirant de précontrainte (2), les butées de précontrainte étant en appui dans la zone des extrémités opposées du corps céramique moyennant la précontrainte du corps céramique, et
**en ce que** le dispositif de fixation (5, 5a), par lequel le corps céramique est monté contre la structure de support, est agencé ou assemblé dans la zone de l'extrémité frontale de l'élément en céramique et/ou dans la zone de la butée de précontrainte et/ou dans la zone d'une extrémité du tirant de précontrainte (2), en porte-à-faux sur la butée de précontrainte (3), et/ou dans la zone d'un joint de séparation (1s, 1f) entre deux ou plus de modules en céramique (1m, 10m) agencés en un rang les uns derrière les autres et formant l'élément en céramique.

2. Mur-rideau selon la revendication 1, **caractérisé en ce qu'**il est prévu plusieurs tirants de précontrainte (2), qui sont disposés parallèlement entre eux dans un plan commun et qui traversent le corps céramique et/ou sont en prise le long de celui-ci.

3. Mur-rideau selon la revendication 1, **caractérisé en ce qu'**il est prévu plusieurs tirants de précontrainte (2), qui ne sont pas disposés dans un plan commun et qui traversent le corps céramique et/ou sont en prise le long de celui-ci.

4. Mur-rideau selon l'une quelconque des revendications précédentes, **caractérisé en ce que** le corps céramique comporte au moins un trou débouchant (4), lequel est traversé par au moins un tirant de précontrainte (2) ou plusieurs tirants de précontrainte (2).

5. Mur-rideau selon la revendication 4, **caractérisé en ce que** le corps céramique comporte plusieurs trous débouchants (4), plusieurs de ces trous débouchants (4) étant traversés chacun par un ou plusieurs tirants de précontrainte (2).

6. Mur-rideau selon l'une quelconque des revendications précédentes, **caractérisé en ce que** le corps céramique comporte plusieurs trous débouchants (4), parmi lesquels au moins un n'est pas traversé par un tirant de précontrainte (2).

7. Mur-rideau selon l'une quelconque des revendications précédentes, **caractérisé en ce que** le tirant de précontrainte (2), avec un tronçon disposé entre ses extrémités munies des butées de précontrainte (3), coopère avec le corps céramique, de préférence est en contact direct avec le corps céramique et/ou s'engage dans un évidement, de préférence détalonné, du trou débouchant (4) ou en ce que le tirant de précontrainte (2), dans la zone entre ses butées de précontrainte (3), est agencé non pas en contact avec le corps céramique, mais de préférence à distance de la paroi du trou débouchant (4).

8. Mur-rideau selon l'une quelconque des revendications 9 à 12, **caractérisé en ce qu'**un matériau de remplissage est contenu dans le trou débouchant (4) recevant le tirant de précontrainte (2).

9. Mur-rideau selon l'une quelconque des revendications précédentes, **caractérisé en ce que** le tirant de précontrainte (2) est réalisé sous la forme d'un élément en grande partie rigide avec une section pleine de préférence, par exemple sous forme de barre, en particulier une barre ronde en métal par exemple, ou est réalisé sous la forme d'un élément en grande partie élastique avec une section pleine de préférence, par exemple sous forme de barre, en particulier une barre en matière plastique, en matériau renforcé par des fibres, des fibres de verre ou en matériau composite renforcé par des fibres.

10. Mur-rideau selon l'une quelconque des revendications précédentes, **caractérisé en ce que** le tirant de précontrainte (2) est réalisé à partir de torons, de préférence des torons formés par des câbles métalliques en botte ou des torons en fil, tels que des câbles, ou des torons en fibres synthétiques.

11. Mur-rideau selon l'une quelconque des revendications précédentes, **caractérisé en ce que** le corps céramique est traversé par un tirant de précontrainte (2) commun formé en une ou plusieurs parties.

12. Mur-rideau selon la revendication 11, **caractérisé en ce que** le tirant de précontrainte (2) en plusieurs parties comporte au moins deux parties qui traversent chacune seulement un ou plusieurs modules du corps céramique et qui sont assemblées, de préférence, dans la zone d'un joint de séparation entre deux modules du corps céramique par l'intermédiaire d'un élément d'assemblage, de préférence un manchon d'assemblage.

13. Mur-rideau selon la revendication 11 ou 12, **caractérisé en ce que** des modules du corps céramique (1m, 10m) adjacents sont agencés moyennant un appui direct réciproque en surface, de préférence sur toute la surface, ou plus ou moins ponctuel, de préférence sur une surface partielle ou une petite surface, ou en intercalant un insert intermédiaire (1f, 1s), tel qu'une plaque résistant à la pression, en particulier en matière plastique, en métal ou similaire, sachant que, de préférence, il est prévu que l'insert intermédiaire comporte une surface lisse ou une surface structurée.

14. Mur-rideau selon la revendication 13, **caractérisé en ce que** l'insert intermédiaire (1f, 1s) est réalisé avec une section qui correspond à la section du module du corps céramique, de préférence est égale à la section du module du corps céramique et/ou est plus grande ou plus petite que la section du module du corps céramique.

15. Mur-rideau selon la revendication 13 ou 14, **caractérisé en ce que** l'insert intermédiaire (1f, 1s), au moins en vue d'absorber la force de précontrainte, est réalisé sous forme résistante à la pression.

16. Mur-rideau selon l'une quelconque des revendications 13 à 15, **caractérisé en ce que** l'insert intermédiaire (1f, 1s) comporte une perforation qui est formée par au moins un trou dans la zone du tirant de précontrainte (2) le traversant et/ou qui est identique ou divergente de la perforation du module du corps céramique.

17. Mur-rideau selon l'une quelconque des revendications précédentes, **caractérisé en ce que** la butée de précontrainte (3) est disposée en prenant appui sur le dessus sur la face frontale du corps céramique ou en étant noyée complètement ou partiellement dans le corps céramique.

18. Mur-rideau selon la revendication 17, **caractérisé en ce que** la butée de précontrainte (3) est réalisée sous forme d'assemblage vissé et/ou d'assemblage par serrage, tel qu'une structure à mâchoires de serrage.

19. Mur-rideau selon la revendication 17 ou 18, **caractérisé en ce que** la butée de précontrainte (3) comporte une plaque de pression, de préférence un disque de pression, qui vient en appui à l'extérieur sur la face frontale du corps céramique ou à l'intérieur dans un creux de la face frontale du corps céramique et qui est sollicitée par un élément de vis extérieur, tel qu'un écrou ou une tête de vis, ou par un élément du dispositif de serrage.

20. Mur-rideau selon l'une quelconque des revendications 17 à 19, **caractérisé en ce que** la butée de précontrainte (3) comporte un manchon d'assemblage, dont une des extrémités est vissée avec l'extrémité du tirant de précontrainte et dont l'autre extrémité est visée avec une vis ou un écrou de la butée de précontrainte, sachant que, de préférence, il est prévu que le manchon d'assemblage est disposé dans un palier de pression en forme de U renversé, qui prend appui sur la face frontale du corps céramique.

21. Mur-rideau selon l'une quelconque des revendications précédentes, **caractérisé en ce que** la butée de précontrainte (3) prend appui sur un palier, de préférence en forme de plaque, qui est agencé sur la face frontale du corps céramique et qui correspond à la section du corps céramique, est réalisé de préférence avec la même dimension et/ou plus grand ou plus petit que la section du corps céramique, sachant que, de préférence, il est prévu que le corps de palier est réalisé avec la même section ou les mêmes dimensions que l'insert intermédiaire.

22. Mur-rideau selon l'une quelconque des revendications 17 à 21, **caractérisé en ce que** la butée de précontrainte (3), disposée sur l'une des faces frontales du tirant de précontrainte (2), est réalisée de manière réglable en vue de régler la précontrainte, et la butée de précontrainte (3), disposée sur la face frontale opposée du tirant de précontrainte (2), n'est pas réglable, est réalisée par exemple sous forme de plaque d'appui reliée ou pouvant être reliée au tirant de précontrainte.

23. Mur-rideau selon la revendication 1, **caractérisé en ce que** les modules du corps céramique (1m, 10m) sont réalisés avec une structure identique.

24. Mur-rideau selon l'une quelconque des revendications précédentes, **caractérisé en ce que** le dispositif de fixation (5, 5a) est relié à un insert intermédiaire (1s, 1f), est réalisé de préférence d'un seul tenant, de préférence sous forme de bras de support (5) réalisé d'un seul tenant avec l'insert intermédiaire.

25. Mur-rideau selon l'une quelconque des revendications précédentes, **caractérisé en ce qu'**un bras de support (5) est disposé dans la zone d'une extrémité frontale de l'élément de façade, de préférence respectivement un bras de support est disposé en contact sur les deux extrémités frontales de l'élément de façade.

26. Mur-rideau selon l'une quelconque des revendications précédentes, **caractérisé en ce qu'**un bras de support est disposé en contact avec la zone de la butée de précontrainte.

27. Mur-rideau selon l'une quelconque des revendications précédentes, **caractérisé en ce qu'**un bras de support est disposé en contact avec une zone intermédiaire entre deux éléments modulaires de l'élément de façade en plusieurs parties.

28. Mur-rideau selon l'une quelconque des revendications précédentes, **caractérisé en ce que** l'élément de façade est monté de manière immobile ou mobile sur la structure de support.

29. Mur-rideau selon la revendication 28, **caractérisé en ce que** l'élément de façade est monté de manière à pouvoir tourner autour d'un axe de rotation, un palier de rotation étant agencé dans la zone de l'une des butées de précontrainte.

30. Mur-rideau selon l'une quelconque des revendications précédentes, **caractérisé en ce que** l'élément de façade précontraint est réalisé sous forme d'élément mural monté de manière immobile en appui localement fixe.

31. Mur-rideau selon l'une quelconque des revendications 1 à 30, **caractérisé en ce que** l'élément de façade précontraint est réalisé sous forme de battant d'éclairage et/ou d'aération monté de manière mobile.

32. Mur-rideau selon l'une quelconque des revendications 1 à 31, **caractérisé en ce que** l'élément de façade précontraint est réalisé sous forme de battant de protection solaire, monté fixe et orienté de préférence horizontalement ou verticalement.

33. Mur-rideau selon l'une quelconque des revendications 1 à 32, **caractérisé en ce que** l'élément de façade précontraint est réalisé sous forme de battant mobile d'un dispositif de protection solaire et/ou de protection climatique.
